# EUROPÄISCHE PATENTSCHRIFT

(11) **EP 2 142 044 B1**
(45) Veröffentlichungstag und Bekanntmachung des Hinweises auf die Patenterteilung: **06.07.2016**
(21) Anmeldenummer: 08749259.1
(22) Anmeldetag: 30.04.2008
(51) Int. Cl.: A47B 88/04

(54) **VORRICHTUNG UND SYSTEM ZUR BEWEGUNGSBEEINFLUSSUNG EINES MÖBELTEILS, MONTAGEEINRICHTUNG FÜR EINE SOLCHE VORRICHTUNG UND MÖBEL**
DEVICE AND SYSTEM FOR INFLUENCING THE MOVEMENT OF A FURNITURE PART, MOUNTING FIXTURE FOR SAID DEVICE AND PIECE OF FURNITURE
DISPOSITIF ET SYSTÈME POUR INFLUENCER LE MOUVEMENT D'UN ÉLÉMENT DE MEUBLE, DISPOSITIF DE MONTAGE POUR UN TEL DISPOSITIF ET MEUBLE

(30) Priorität: 30.04.2007 DE 202007006300 U
(43) Veröffentlichungstag der Anmeldung: 13.01.2010
(73) Patentinhaber: Grass GmbH, 6973 Höchst (AT)
(72) Erfinder: SCHNEIDER, Klaus, 6973 Höchst (AT)
(74) Vertreter: Otten, Roth, Dobler & Partner mbB Patentanwälte
(86) Internationale Anmeldenummer: PCT/EP2008/003512
(87) Internationale Veröffentlichungsnummer: WO 2008/131966

(56) Entgegenhaltungen:
- WO-A-2006/017865
- DE-U1-202004 019 689

## Beschreibung

Die Erfindung betrifft eine Montageeinrichtung gemäß Anspruch 1, eine Vorrichtung gemäß Anspruch 10, ein System gemäß Anspruch 14 und ein Möbel gemäß Anspruch 16.

### Stand der Technik

Im Möbelbereich sind Anordnungen zur Montage bzw. zum Anbringen einer Vorrichtung zur Bewegungsbeeinflussung eines Möbelteils bekannt. Bei modernen Möbeln spielt neben ästhetischen Aspekten immer mehr der Bedienkomfort der Möbel im Vordergrund. Hierfür können unterschiedlichste Vorrichtungen zur Bewegungsbeeinflussung eines Möbelteils eingesetzt werden, zum Beispiel Vorrichtungen, welche ein öffnen bzw. Schließen angetrieben unterstützen bzw. die Bewegung in eine Endlage abdämpfen. Auf diese Weise können dem Möbel-Nutzer hilfreiche Zusatzfunktionen an dem Möbel zur Verfügung gestellt werden. Um in der Praxis eine hohe Akzeptanz zu finden, muss ein möglichst geringer Platzbedarf zur Unterbringung der Vorrichtung zur Bewegungsbeeinflussung erreicht werden. Des Weiteren soll die Lösung preisgünstig bzw. die Montage einfach möglich sein.

Die WO 2006/017865 A1 betrifft ein Trägerelement zur Befestigung in einem Möbelkorpus, wobei auf das Trägerelement ein oder mehrere Bauteil(e), vorzugsweise Ausstoßvorrichtung(en) zum Ausstoßen eines im Möbelkorpus gelagerten bewegbaren Möbelteils werkzeugbefestigbar sind.

### Aufgabe und Vorteile der Erfindung

Aufgabe der Erfindung ist es, eine Vorrichtung bzw. Einrichtung der oben genannten Gattung bzw. ein entsprechendes System und ein Möbel, welches entsprechend ausgestattet ist, bereitzustellen, wobei Anforderungen im Hinblick auf wirtschaftliche und technische Gesichtspunkte gegenüber bisherigen Lösungen besser erfüllbar sind.

Diese Aufgabe wird durch die Ansprüche 1, 10, 14 und 16 gelöst. Die abhängigen Ansprüche betreffen weitere vorteilhafte Ausgestaltungen der Erfindung.

Die Erfindung geht zunächst aus von einer Montageeinrichtung zum Anbringen einer Vorrichtung zur Bewegungsbeeinflussung eines Möbelteils, das an einem feststehenden Möbelteil angetrieben bewegt aufgenommen ist. Ein wesentlicher Aspekt liegt darin, dass Befestigungsmittel vorgesehen sind, mit im lichten Abstand getrennt zueinander verlaufenden länglichen Profilen, an denen die Vorrichtung zur Bewegungsbeeinflussung anbringbar ist. Auf diese Weise lassen sich verschiedene Vorteile in wirtschaftlicher bzw. technischer Hinsicht erzielen. Zum einen kann die Montageeinrichtung gezielt darauf abgestimmt sein, eine stabile und flexibel einsetzbare Anbringung der Vorrichtung zu ermöglichen. Des Weiteren kann die Montageeinrichtung selbst äußerst platzsparend an einem Möbel eingerichtet werden, wobei auch die Unterbringung der Vorrichtung zur Bewegungsbeeinflussung an der Montageeinrichtung nur einen vergleichsweise sehr geringen zusätzlichen Bauraum benötigt. Auch ist eine platzsparende Verpackung für den Transport vor dem Einbau in das Möbel möglich. Insgesamt wird erfindungsgemäß der mit einem Möbel bereitgestellte Nutzraum nur unwesentlich durch die Montageeinrichtung bzw. durch die daran angebrachte Bewegungsbeeinflussungs-Vorrichtung verringert. Mit länglichen Profilen, die mit geringem Gewicht ausbildbar sind bzw. wenig Materialeinsatz erfordern, können zudem beim Möbel bzw. einem Möbelteil vorhandene Abmessungen durchgängig überwunden werden, was aus Gründen einer stabilen Befestigung häufig hilfreich ist. Dadurch ist die Anbringung der Montageeinrichtung selbst vergleichsweise problemlos bzw. gegebenenfalls an unterschiedlichen Anbringstellen in verschiedenen Möbeltypen möglich.

Ein wichtiger Vorteil ist auch darin zu sehen, dass bei der Montageeinrichtung mit den im lichten Abstand getrennt zueinander verlaufenden Profilen eine maximale Nutzbarkeit mit einem minimalen Aufwand kombiniert wird. Der lichte Abstand kann entsprechend einer lichten Weite z.B. als der freie Raum zwischen Stützen einer Brücke oder gegenüberliegenden Türzargen verstanden werden. Ein lichter Abstand wird durch einen freien Raum zwischen den Profilen ausgebildet, insbesondere unter Bereitstellung eines materialfreien Zwischenbereichs der Profile. Der lichte Abstand ist insbesondere über relevante Abmessungen entlang der Profile vorhanden, ggf. über deren gesamte oder nahezu gesamte Länge. Mit dem lichten Abstand kann insbesondere ein freier bis zu den Profilen selbst sich erstreckender Durchgang quer zur Längserstreckung der Profile gebildet werden. Der lichte Abstand bzw. der materialfreie Bereich zwischen den Profilen kann auch über die Länge der Profile einfach oder mehrfach unterbrochen sein, insbesondere über wenige relativ zur Länge der Profile schmale Unterbrechungen des lichten Abstands.

Vorteilhaft können zwei längliche Profile vorhanden sein, die gegebenenfalls lediglich an einer Stelle z.B. in ihrem Mittelbereich bzw. im Bereich ihrer halben Länge durch ein beispielsweise Abstandselement miteinander verbunden sind. Das Abstandelement kann fest an einem oder an beiden bzw. mehreren Profilen oder es kann lösbar an einem Profil anbringbar sein. Die Montageeinrichtung kann auch Profile umfassen, durch welche mehrere lichte Abstände erzeugt werden. Beidseitig von dem Abstandselement kann der lichte Abstand vollständig durchgängig ausgebildet sein. Der lichte Abstand kann zudem über die Profile gleich bleibend ausgebildet oder unterschiedlich groß sein. In einer besonders einfachen Ausführungsform können die länglichen Profile an ihren Endbereichen jeweils fixiert bzw. befestigt sein, ggf. miteinander verbunden sein.

Zur Erhöhung der Stabilität z.B. bei sehr schweren beweglichen Möbelteilen sind auch mehr als zwei längliche Profile möglich.

Vorteilhafterweise sind die Profile derart ausgebildet, dass die Vorrichtung zur Bewegungsbeeinflussung an einer von mehreren möglichen Stellen an den Profilen fixierbar ist. Beispielsweise kann die gesamte Länge der Profile, insbesondere im Bereich des lichten Abstands, zur Abringung der Vorrichtung zur Bewegungsbeeinflussung variabel genutzt werden. Auf diese Weise lassen sich je nach Ausgestaltung des betreffenden Möbelteils bzw. des Möbels unterschiedliche ideale Anbringpositionen für die Vorrichtung zur Bewegungsbeeinflussung finden. Dies ist insbesondere auch aus Montagegründen vorteilhaft. Damit kann die Montage bzw. die Demontage der Vorrichtung zur Bewegungsbeeinflussung schneller bzw. auch durch eine im Hinblick auf Montagearbeiten ungeübte Person problemlos durchgeführt werden.

Weiter wird vorgeschlagen, dass die Profile im Wesentlichen parallel verlaufen und an ihren Enden in Flanschteilen aufgenommen sind. Damit lässt sich eine endseitige stabile Anbringung der Profile erreichen, ohne dass durch den lichten Abstand gebildete Räume beansprucht bzw. die entsprechenden Freiräume verringert werden. Außerdem ist an im Wesentlichen parallel verlaufenden Profilen eine besonders einfache und reproduzierbare Anbringung der Vorrichtung zur Bewegungsbeeinflussung eines Möbelteils möglich. Insbesondere kann ein gegebener Zwischenabstand der Profile bzw. der lichte Abstand über die gesamte Länge der Profile gleichbleibend sein, wodurch mit auf diesen gleichbleibenden Parallelabstand abgestimmten Anbringmitteln die Bewegungsbeeinflussungs-Vorrichtung über die gesamte Erstreckung der Profile angebracht werden kann. Die Flanschteile können als gesonderte Bauteile oder an einem Profil einstückig zum Beispiel mit beiden Enden eines Profils ausgebildet sein. Beispielsweise können die Flanschteile fest an Abschnitten des Möbels vorhanden sein. Prinzipiell ist es auch möglich, dass die Profile nicht in Flanschteilen sondern an dafür vorgesehenen Abschnitten am Möbelteil bzw. in dem Möbel aufgenommen sind. Beispielsweise können hier in Wandungen der Möbelteile bzw. des Möbels vorhandene Vertiefungen vorgesehen werden. Auch ein Einklemmen oder Ankleben eines Profils an Möbelteilen ist möglich.

Besonders vorteilhaft ist es, dass die Flanschteile aus flachen Wandabschnitten bestehen, an denen Aufnahmen zur lösbaren Anbringung der Enden der Profile ausgebildet sind, insbesondere zum Einklipsen der Enden der Profile. Damit können die Flanschteile sehr platzsparend aber doch mechanisch stabil ausgebildet sein, insbesondere um an flachen Wandabschnitten eines Möbelteils fixiert werden zu können bzw. um sich daran über die Wandabschnitte der Flanschteile an Gegenabschnitten des Möbelteils flächig abzustützen. Hierfür können die Flanschteile beispielsweise angeschraubt, angedübelt, angeklebt, angelötet oder auf eine andere Weise am Möbelteil fixiert werden. Durch die flachen Wandabschnitte nehmen die Flanschteile quer zur flächigen Erstreckung der Wandabschnitte nur eine vergleichsweise geringe Abmessung ein. Außerdem ist es vorteilhaft, dass die Flanschteile eine lösbare Anbringung der Enden der Profile ermöglichen. Zur Montage und Demontage können die Profile dann einfach eingeklipst bzw. wieder entfernt werden.

Neben einem Einklipsen der Enden der Profile sind auch andere lösbare Anbringungsmechanismen besonders geeignet, besonders bevorzugt sind lösbare Anbringungen, welche ohne zusätzliche Maßnahmen bzw. ohne Verwendung von Werkzeugen anwendbar sind. Beispielsweise kann hier ein Bajonettverschluss oder ein magnetisch wirkender Anbringmechanismus verwendet werden. Die Profilenden können auch beispielsweise mit einer Fixierschraube, die durch Eindrehen in eine Gewindebohrung am Flanschteil auf eine Außenseite des Profils gegendrückt, befestigt werden.

Weiter wird vorgeschlagen, dass die Längsachsen der Profile, die gemeinsam die Anbringung einer Vorrichtung zur Bewegungsbeeinflussung ermöglichen, im Wesentlichen entweder parallel horizontal oder im Wesentlichen parallel vertikal verlaufen. Dies macht die Nutzung der Profile an unterschiedlichen Stellen am Möbelteil über eine gesamte Höhe bzw. Breite des Möbels möglich.

Prinzipiell ist es außerdem vorteilhaft, dass die Längsachsen der Profile, die gemeinsam die Anbringung einer Vorrichtung zur Bewegungsbeeinflussung ermöglichen, sich kreuzen. Im Bereich einer Kreuzung können die Profile z.B. miteinander verbundenen sein, wobei unter dem sich Kreuzen der Profile auch ein Vorbeiführen in einem Nahbereich ohne Kontakt der betreffenden Profile verstanden werden kann. Mit den sich kreuzenden Profilen kann zumindest über Kreuzungsbereiche ein lichter Abstand der Profile zueinander vorhanden sein, der zur Anbringung einer Vorrichtung zur Bewegungsbeeinflussung nutzbar ist. Auf diese Weise kann die Vorrichtung zur Bewegungsbeeinflussung zum Beispiel an einem vertikal und an einem horizontal verlaufenden Profil befestigt werden. Dies kann gegebenenfalls aus Platzgründen bzw. aus Gründen einer stabilen Anbringung der Vorrichtung zur Bewegungsbeeinflussung an den Profilen vorteilhaft sein.

Bevorzugt sind die Profile elektrisch leitend für eine elektrische Versorgung der daran angebrachten Vorrichtung zur Bewegungsbeeinflussung ausgebildet. Insbesondere kann über entsprechende Verbindungsstellen, die an Anbringmitteln zum Anbringung der Vorrichtung zur Bewegungsbeeinflussung an den Profilen ausgebildet sind, eine automatische Kontaktierung erfolgen. Die Profile können zur Stromzuführung genutzt werden, wodurch insbesondere keine Kabelanordnungen notwendig sind. Die elektrifizierbaren Profile können alternativ zum synchronen Ausstoßen von zwei oder mehr Einheiten, die auf der gleichen Montagevorrichtung angebracht sind, als Signalleitung verwendet werden. Mit mehr als zwei Profilen oder mit elektronischen Mitteln, z.B. zum Aufmodulieren des Synchronsignals auf die Versorgungsspannung, auch nur mit zwei Profilen, ist auch eine Kombination der Stromzuführfunktion und der Signalleitungsfunktion für das synchrone Ausstoßen der zwei oder mehr Einheiten möglich.

Schließlich wird vorgeschlagen, dass die Profile und oder der Ausstoßhebel ausgebildet sind, eine Verstellung eines Schließspalt zu ermöglichen. Über eine räumliche Verstellung insbesondere eines der Profile und/oder des Ausstoßhebels, z.B. wenn dieser zweiteilig in der Art eines aufspreizbaren Zirkels fest mit unterschiedlichem Spreizwinkel einstellbar ist, kann in der Schließposition des bewegbaren Möbelteils der Schließspalt zwischen einer Frontseite des bewegbaren Möbelteils und einem Vorderabschnitt des feststehenden Möbelteil definiert verändert werden.

Die Erfindung betrifft außerdem eine Vorrichtung zur Bewegungsbeeinflussung eines Möbelteils, das an einem feststehenden Möbelteil angetrieben bewegbar aufgenommen ist. Ein wesentlicher Aspekt der Erfindung liegt dabei darin, dass die Vorrichtung über Anbringmittel zur Anbringung an einer Montageeinrichtung verfügt, wobei die Montageeinrichtung wie oben erläutert ausgebildet ist. Damit lässt sich die Vorrichtung zur Bewegungsbeeinflussung über die Anbringmittel an der erfindungsgemäßen Montageeinrichtung sicher fixieren. Die oben genannten Vorteile ermöglichen es, die Vorrichtung zur Bewegungsbeeinflussung eines Möbelteils ebenfalls vorteilhaft einzusetzen.

Weiter wird vorgeschlagen, dass die Anbringmittel derart ausgestaltet sind, dass die Vorrichtung zur Bewegungsbeeinflussung an der Montageeinrichtung aufklipsbar ist. Mit einem Aufklipsen der Vorrichtung zur Bewegungsbeeinflussung an der Montageeinrichtung ist ein unkompliziertes bzw. schnelles Anbringen bzw. wieder Entfernen der Vorrichtung zur Bewegungsbeeinflussung möglich. Insbesondere kann dies ohne ein Werkzeug erfolgen. Auch eine Nachjustierung bzw. das exakte Positionieren der Vorrichtung zur Bewegungsbeeinflussung in einer idealen Position quer zur Einklipsrichtung kann dadurch einfach möglich sein.

Es ist überdies bevorzugt, dass die Vorrichtung zur Bewegungsbeeinflussung einen Grundkörper umfasst, der über randseitig daran vorhandene Anbringmittel an der Montageeinrichtung anbringbar ist. Insbesondere kann die Vorrichtung zur Bewegungsbeeinflussung an den Profilen lösbar von Hand angebracht bzw. wieder entfernt werden. Besonders vorteilhaft ist es, wenn die Anbringmittel so ausgebildet sind, dass die Vorrichtung zur Bewegungsbeeinflussung im Anbringzustand in dem freien Zwischenraum bzw. dem durch den lichten Abstand bereitgestellten Zwischenraum zwischen den Profilen unterbringbar ist. Damit kann der Grundkörper, der den ganzen oder überwiegenden Teil der Vorrichtung zur Bewegungsbeeinflussung ausmacht, sozusagen unter Ausfüllung des Profil-Zwischenraums zwischen den Profilen versenkt werden.

In einer überdies vorteilhaften Ausgestaltung der Erfindung, verfügen, die Anbringmittel über Abschnitte mit denen ein Verschieben des an den Profilen aufgeklipsten Grundkörpers entlang der Profile erschwert ist. Zum Beispiel können Abschnitte der Anbringmittel, die im Aufklipszustand mit den Profilen anliegend in Kontakt kommen, aus zum Beispiel weichem bzw. gummiartigem oder schaumstoffartigem Material ausgestaltet sein, mit denen über eine Erhöhung der Reibhaftung an den Profilen ein Verschieben des Grundkörpers nicht oder nahezu nicht möglich ist.

Des Weiteren betrifft die Erfindung ein System zur Bewegungsbeeinflussung eines Möbelteils, wobei das System aus einer Montageeinrichtung wie oben erläutert und aus einer Vorrichtung zur Bewegungsbeeinflussung wie oben erläutert besteht. Dadurch kann ein System zur Verfügung gestellt werden, dessen Systemelemente ideal aufeinander abgestimmt sind, wobei sowohl die Montageeinrichtung als auch die Vorrichtung zur Bewegungsbeeinflussung platzsparend, bzw. wirtschaftlich und technisch vorteilhaft aufeinander abgestimmt einsetzbar sind, insbesondere für einen Einsatz bei einem Möbel.

Vorteilhafterweise ist die Baugröße der Vorrichtung zur Bewegungsbeeinflussung so abgestimmt, dass sich ein Grundkörper der Vorrichtung zur Bewegungsbeeinflussung im an der Montageeinrichtung angebrachten Zustand im Wesentlichen zwischen den im lichten Abstand verlaufenden Profilen erstreckt. Auf diese Weise lässt sich ein minimal notwendiger Bauraum zur Unterbringung der Vorrichtung zur Bewegungsbeeinflussung inklusive der Profile realisieren.

Die Befestigung der Vorrichtung zur Bewegungsbeeinflussung erfolgt bei einem Möbel mit Schublade am einfachsten und sichersten an den Flächen in der Nähe der Befestigung einer Schubladenführung. Zum Beispiel wird dabei über die Profile bzw. über Traversen eine rechte Korpusseite mit der linken Korpusseite verbunden. Vorzugsweise besteht die Traverse aus zwei Verbindungsstangen, welche oberhalb und unterhalb der Ausschubmechanik angeordnet sind. Dadurch ist es möglich, ein oder mehrere Mechanikeinheiten auf der selben Traverse zu befestigen. Einschränkungen bezüglich abgesetzter Korpusrückwände oder diverser Einbauten, die eine stehende Traverse behindern, bestehen nicht. Dies ist beispielsweise der Fall, wenn unter einem Spülbecken eine kurze Schubade verbaut ist und die weiter darunter liegenden Schubladen eine größere bzw. normale Tiefe aufweisen. Diese Traversen können stromführend sein und damit die Stromversorgung und/oder die Synchronisation zwischen zwei Einheiten auf einer Traverse herstellen bzw. als Halter für Stromkabel dienen. Für sehr breite Laden können zwei oder mehrere Ausschubeinheiten montiert werden, um ein paralleles Ausfahren der Schubladen auch dann noch zu gewährleisten, wenn eine einseitige Beladung vorliegt.

Die Erfindung betrifft außerdem ein Möbel mit einem bewegbaren Möbelteil, das an einem feststehenden Möbelteil aufgenommen ist, wobei das Möbel eine Montageeinrichtung, eine Vorrichtung zur Bewegungsbeeinflussung bzw. ein System wie oben beschrieben aufweist. Damit kann bei einem Möbel eine Vorrichtung zur Bewegungsbeeinflussung eines Möbelteils mit den oben genannten Vorteilen realisiert werden.

Unter Möbelteilen sind in erster Linie Möbelteile für Küchen- und Wohnmöbel zu verstehen, jedoch kann sich der Ausdruck Möbelteile im Sinne der Erfindung auch auf Schubladen, Türen und Klappen an anderen Einrichtungen erstrecken, zum Beispiel auf eine Schublade an einem Werkzeugschrank oder -wagen.

### Figurenbeschreibung

Anhand der Figuren sind weitere Einzelheiten und Merkmale der Erfindung anhand stark schematisch dargestellter Ausführungsbeispiele näher erläutert. In den Figuren sind für sich entsprechende Bauteile von unterschiedlichen Ausführungsbeispielen teilweise die gleichen Bezugszeichen verwendet.

Im Einzelnen zeigt
- Figur 1: ein schematisch dargestelltes Möbel mit Schublade in perspektivischer Ansicht,
- Figur 2: das Möbel gemäß Figur 1 unter Weglassung von einzelnen Teilen, wobei die Schublade geöffnet dargestellt ist und
- Figur 3 bis Figur 6: eine Ansicht von oben auf das Möbel gemäß Figur 1 ohne ein Oberteil, wobei die Schublade in unterschiedlichen Stellungen vor, während und nach einem Ausstoßvorgang dargestellt ist.
- Figur 7 und Figur 8: eine erfindungsgemäße Anordnung mit einer Ausstoßvorrichtung und einer Montageeinrichtung gemäß Figur 2 im Detail und in Explosionsdarstellung,
- Figur 9: eine alternative erfindungsgemäße Ausstoßvorrichtung,
- Figur 10: eine weitere erfindungsgemäße Anordnung mit zwei Ausstoßvorrichtungen und einer Montageeinrichtung und
- Figur 11: eine Variante eines zweiteiligen Ausstoßhebels.

Die Figuren 1 und 2 zeigen ein Möbel 1 mit einem Korpus 2 und einer im Korpus 2 über eine Ausziehführung 4 verschiebbaren Schublade 3. Die Ausziehführung 4 umfasst insbesondere einen an sich bekannten Vollauszug mit einer schubladenseitigen Schubladenschiene, eine korpusseitigen Festschiene und einer zwischen diesen beweglich aufgenommen Mittelschiene. In Figur 1 befindet sich die Schublade 3 in einer Schließposition, in welcher zwischen dem Korpus 2 und einer Innenseite einer Frontpartie 3a der Schublade 3 ein Frontspalt 5 von beispielsweise wenigen Millimetern ausgebildet ist. Die Frontpartie 3a weist im gezeigten Beispiel keinen Griff auf, wobei aber auch ein Griff vorhanden sein kann.

Der Frontspalt dient in erster Linie dazu, durch Drücken auf die Frontpartie 3a für einen Ausstoßvorgang einen Auslösebefehl zu ermöglichen, bei dem die Schublade 3 in Richtung zum Korpus 2 über wenige Millimeter unter Verringerung des Frontspalts 5 bewegt werden kann. Ein ausgelöster Ausstoßvorgang wird mit einer erfindungsgemäßen Ausstoßvorrichtung 6 ausgeführt. Wird in dem in Figur 1 gezeigten Zustand die geschlossene Schublade 3 etwas gedrückt, kann über beispielsweise entsprechende nicht dargestellte Sensoren eine Bewegung der Schublade registriert werden, wodurch ein Ausstoßvorgang mittels der Ausstoßvorrichtung 6 ausgelöst wird.

Figur 2 zeigt die vollständig geöffnete Schublade 3 im Korpus 2, der ohne eine Seitenwand, Rückwand und Oberteil gezeigt ist. Ein Ausstoßhebel 7 der Ausstoßvorrichtung 6 ist in einer maximal verschwenkten Position dargestellt. Der Ausstoßhebel 7 kann beispielsweise gegenüber der nicht dargestellten Rückwand des Möbelkorpus 2 um einen maximalen Verschwenkwinkel von ca. 80 bis nahezu 90 Winkelgrade oder mehr verschwenkt werden. Durch Verschwenken des Ausstoßhebels 7 kommt dieser außen an einer Rückwand 3b der Schublade 3 zur Anlage und kann die Schublade 3 aus einer Schließposition wegdrücken insbesondere um einen Weg von zum Beispiel ca. 30 bis 70 mm aus der geschlossenen Stellung gemäß Figur 1 in Öffnungsrichtung bewegen. Dazu wird über eine durch ein Gehäuseteil verdeckte Antriebseinheit der Ausstoßhebel 7 aus einer angelegten bzw. zurückgeklappten Stellung in die in Figur 2 gezeigte Verschwenkstellung angetrieben bewegt. Danach wird ein Kontakt zwischen der Rückwand 3b und dem Ausstoßhebel 7 aufgehoben und die bewegte Schublade 3 kann sich noch ein Stück frei weiterbewegen. Anschließend vorzugsweise wenn die Schublade 3 sich noch ein Stück frei bewegt bzw. sobald der Kontakt zwischen der Rückwand 3b und dem Ausstoßhebel 7 aufgehoben ist, wird insbesondere mittels der Antriebseinheit der Ausstoßhebel 7 wieder in die zurückgeklappte Position verschwenkt, um für einen nächsten Verschwenk- bzw. Ausstoßvorgang bereit zu sein. Bei angelegter Stellung des Ausstoßhebels 7 (nicht gezeigt) ist dessen Längsachse in etwa parallel zur Schubladen-Rückwand 3b bzw. zu Traversen 8a, 8b ausgerichtet.

Über die zwei Traversen 8a und 8b ist die Ausstoßvorrichtung 6 lösbar eingeklipst. Die beiden Traversen 8a, 8b sind selbst in Aufnahmeflanschen 9a und 9b aufgenommen, die an den Seitenwänden des Möbelkorpus 2 befestigt sind.

Die Ausstoßvorrichtung kann auch an der Schublade 3 befestigt sein und mit dieser mitbewegt werden, dann kann der Ausstoßhebel 7 zumindest zum Ausstoßen in Kontakt z.B. mit der Rückwand des Korpus 2 gelangen. In diesem Fall kann die Rückwand der Schublade 3 die zumindest zwei Traversen umfassen.

Der Ausstoßhebel 7 ist in Figur 2 in seiner maximal verschwenkten Position gezeigt, damit dieser deutlich erkennbar ist, wobei bei vollständig geöffneter Schublade 3 der Ausstoßhebel 7 sich in der Regel wieder bereits in seiner zurückgeschwenkten Stellung bzw. in seiner Ruheposition befindet.

In den Figuren 3 bis 6 ist ein Möbel 1 von oben unter Weglassung einer Oberseite des Korpus 2 dargestellt, das eine zu der Ausstoßvorrichtung gemäß Figur 2 modifizierte Ausstoßvorrichtung 6 aufweist. Der Möbelkorpus 2 zeigt eine Rückwand 2a, eine rechte Seitenwand 2b und eine linke Seitenwand 2c. Außerdem sind zwischen den Seitenwänden 2b und 2c verlaufende Traversen 8a und 8b gemäß Figur 2 untergebracht, an denen die Ausstoßvorrichtung 6 befestigt ist. In Figur 3 bei vollständig geschlossener Schublade 3 ist der Ausstoßhebel 7 gestreckt bzw. gerade in seiner Form und in einer zurückgeschwenkten Ruheposition. Die Ausstoßvorrichtung 6 bzw. die Traversen 8a, 8b benötigen vorteilhafterweise einen vergleichsweise geringen Bauraum insbesondere in der Tiefe des Möbels 1.

Die Figuren 4 und 5 zeigen den Ausstoßhebel 7 in einer abgeknickten Form bzw. mit einer Abknickung, wobei ein vorderer abgewinkelter Abschnitt des Ausstoßhebels 7 an einer Rückwand 3b der Schublade 3 flächig (Figur 4) bzw. punktuell (Figur 5) anliegen kann. In Figur 5 ist der Ausstoßhebel 7 etwas weiter verschwenkt als in Figur 4, wobei die Verschwenkbewegung des Ausstoßhebels 7 durch eine nicht näher dargestellte Antriebseinheit erfolgt. Durch die Verschwenkbewegung des Ausstoßhebels 7 und dessen Anlage an der Rückwand 3b der Schublade 3 wird die Schublade 3 aus der in Figur 3 dargestellten geschlossenen Position ein Stück weit in Öffnungsrichtung bewegt. Die Schublade 3 wird durch die Bewegung des Ausstoßhebels 7 nicht bis in die ganz geöffnete Stellung gemäß Figur 6 bewegt. Vielmehr wird die Schublade 3 nach der Ausstoßbewegung durch Ausstoßhebel 7 in eine teilweise geöffnete Position gebracht, aus der beispielsweise eine Person die Schublade 3 von Hand weiter öffnen bzw. wieder schließen kann. Der Bewegungsablauf könnte auch so optimiert werden, dass die Schublade 3 allein durch den Ausstoßvorgang bis zur vollständigen oder zur nahezu vollständigen Offenposition nachläuft.

Nach dem Ausstoßvorgang wird der Ausstoßhebel 7 sofort oder kurz danach wieder in seine Ruheposition zurück verschwenkt, wie Figur 6 verdeutlicht. Durch die gelenkige Abknickmöglichkeit des Ausstoßhebels ist der beim Ausstoßvorgang sich winklig ausbildende Ausstoßhebel 7 in seiner Ruheposition gemäß Figur 3 bzw. Figur 6 wieder vollständig gestreckt bzw. platzsparend im Korpus 2 unterbringbar.

Die Ausstoßvorrichtung 6 gemäß Figur 2 mit den Traversen 8a, 8b und den Aufnahmeflanschen 9a, 9b ist detailliert in Figur 7 gezeigt. Figur 8 zeigt die Figur 7 in Explosionsdarstellung. Die Ausstoßvorrichtung 6 umfasst einen Grundkörper 10 mit dem Ausstoßhebel 7 und weiteren Bauteilen, welche durch Gehäuseabschnitte der Ausstoßvorrichtung 6 verdeckt sind. An den längeren Schmalseiten des Grundkörpers 10 sind vier in eine Richtung offene Anbringbacken 11, 12, 13 und 14 ausgebildet. Die beiden Schenkel der U-förmigen Anbringbacken sind etwas elastisch aufbiegbar und derart auf die als Rundprofile ausgebildeten Traversen 8a und 8b abgestimmt, dass der Grundkörper 10 über die Anbringbacken 11 bis 14 an den Traversen 8a und 8b in Richtung des Pfeils P1 aufsteckbar ist. Mit den Anbringbacken 11 bis 14 kann der Grundkörper 10 an unterschiedlichen Anbringpositionen in Längsrichtung der Traversen 8a, 8b lösbar angesteckt werden. Es muss lediglich darauf geachtet werden, dass der Ausstoßhebel 7 in zurückgeschwenkter Position gemäß Figur 7 nicht mit dem Aufnahmeflansch 9b kollidiert. Ist der Grundkörper 10 über die Anbringbacken 11 bis 14 an den Traversen 8a, 8b aufgesteckt, wie Figur 7 zeigt, kann eine Feinjustage des Grundkörpers 10 entlang der Traversen 8a, 8b dadurch erfolgen, dass der an den Traversen 8a, 8b aufgesteckte Grundkörper 10 entlang dieser gemäß des Doppelpfeils P2 verschiebbar ist. Die Klemmkraft, mit denen die Anbringbacken 11 bis 14 an den Traversen 8a, 8b angreifen, kann jedoch auch so stark sein, dass ein Verschieben des Grundkörpers 10 gemäß des Pfeils P2 nicht bzw. nur mit einem überaus großen Kraftaufwand möglich ist. Beispielsweise können an den Anbringbacken 11 bis 14 Abschnitte, die mit den Traversen 8a, 8b anliegend in Kontakt kommen, aus weichem Material vorhanden sein, die über einen Reibschluss mit den Traversen 8a, 8b ein Verschieben des Grundkörpers 10 in Richtung P2 nicht erlauben bzw. deutlich erschweren.

Die Anordnung gemäß Figur 7 bzw. Figur 8 zeigt eine aus Montagegründen ideale insbesondere eine frontseitige Anbringmöglichkeit des Grundkörpers 10 an den Traversen 8a, 8b.

Die Explosionsdarstellung gemäß Figur 8 macht die Abmessungen der Teile gemäß Figur 7 bzw. die Zusammensetzbarkeit aus den Einzelelementen deutlich. Demgemäß weist der Aufnahmeflansch 9a zwei Aufnahmeklammern 15, 16 und der Aufnahmeflansch 9b zwei Aufnahmeklammern 17, 18 auf. Die Aufnahmeklammern 15 bis 18 sind geringfügig so elastisch verformbar, dass die Enden der starren Traversen 8a und 8b in den Aufnahmeklammern 15 bis 18 einklipsbar und daran lösbar anbringbar sind.

Die Aufnahmeflansche 9a, 9b weisen zudem jeweils zwei Bohrungen 19 auf, um die Aufnahmeflansche an Möbelabschnitten, beispielsweise mit einer Schraube zu befestigen. Die Aufnahmeflansche 9a, 9b sind im gezeigten Beispiel gemäß Figur 2 an Korpus-Seitenwänden 2b bzw. 2c (Seitenwand 2c ist in Figur 2 nicht dargestellt) angeschraubt. Grundsätzlich können die Aufnahmeflansche 9a, 9b auch an der Rückwand 3b der Schublade 3 derart befestigt werden, dass die Traversen 8a, 8b darin ebenfalls aufgenommen und daran der Grundkörper 10 befestigt werden kann. In diesem Fall drückt der Ausstoßhebel beim Ausstoßvorgang z.B. gegen eine Rückwand eines Korpus.

Figur 7 verdeutlich außerdem einen lichten Abstand L zwischen den als Rundprofilen ausgebildeten Traversen 8a, 8b. Der lichte Abstand L ist ein materialfreier Bereich zwischen den zueinander beabstandet verlaufenden Traversen 8a, 8b, der im gezeigten Ausführungsbeispiel durchgängig ausgestaltet ist. Grundsätzlich kann zwischen den Traversen 8a, 8b auch ein Abstandhalter eingebracht sein.

Mit der Anordnung gemäß Figur 7 bzw. Figur 8 ist es insbesondere mit wenigen Handgriffen möglich, die Traversen 8a, 8b und die Ausstoßvorrichtung 6 bzw. den Grundkörper 10 der Ausstoßvorrichtung 6 in Richtung P1 an den Aufnahmeflanschen 9a, 9b einzuklipsen.

Es ist auch möglich, dass an Aufnahmeflanschen beispielsweise an den Aufnahmeflanschen 9a und 9b jeweils mehr als zwei Aufnahmeklammern vorhanden sind. Damit können beispielsweise mehr als zwei Traversen eingeklipst werden bzw. können alternativ unterschiedliche Abstände zwischen zwei Traversen realisiert werden. Dies kann beispielsweise dann von Vorteil sein, wenn zur Unterbringung verschiedener Vorrichtungen zur Bewegungsbeeinflussung bzw. Ausstoßvorrichtungen unterschiedliche lichte Weiten L notwendig sind.

Die Traversen 8a, 8b sind im gezeigten Beispiel insbesondere als abgelängte Profile aus standardmäßig eingesetzten Profilteilen im Möbelbau gebildet. Beispielsweise sind hier Hohlrundprofile aus Leichtmetall vorteilhaft einsetzbar. Es sind aber auch andere Materialien wie z.B. Kunststoff bzw. auch Vollmaterialien möglich. Auch die Profilform von Traversen entsprechend der Traversen 8a, 8b können unterschiedlich sein. Beispielsweise kommen alle denkbaren profilierten Voll-, Hohl- bzw. T- oder Doppel-T-Profile in Frage. Die Querschnittsform der Traversen können beispielsweise auch rechteckig bzw. quadratisch oder mehreckig ausgebildet sein. Außerdem sind auch U- bzw. Doppel-U-Profile möglich.

Die Dicke bzw. Stärke b der Schmalseite des Grundkörpers 10 ist gleich oder annähernd gleich dem Durchmesser d der Traversen 8a, 8b, wodurch im angebrachten Zustand der Ausstoßvorrichtung 6 gemäß Figur 7 der Grundkörper 10 vorteilhafterweise nicht oder kaum in Richtung P1 an den Traversen 8a, 8b übersteht.

Figur 9 zeigt eine alternative Anordnung einer Ausstoßvorrichtung 6 mit einem Grundkörper 10, der einen Rahmen 20 umfasst. Am Rahmen 20 sind neben dem Ausstoßhebel 7 mit dessen Anlageseite 7a ein Elektromotor 21, ein Getriebe 22, ein Steuerrad 23 und Anbringbacken 11 bis 14 aufgenommen. Die Anbringbacken 11 bis 14 sind in Richtung einer Schmalseite des Grundkörpers 10 jeweils offen zum Einklipsen an Rundprofilen bzw. an den Traversen 8a, 8b gemäß Figur 2 bzw. 7 ausgestaltet. Die Anbringung des Grundkörpers 10 gemäß Figur 9 zwischen den Traversen 8a, 8b gemäß Figur 2 bzw. 7 ist jedoch etwas weniger komfortabel als die Anbringung des Grundkörpers 10 gemäß Figur 7.

Figur 9 zeigt außerdem einen Drehantrieb mit einem Elektromotor 21, der über ein Getriebe 22 ein Steuerrad 23 antreibt, welches eine Außenverzahnung aufweist. Außerdem ist am Steuerrad 23 eine rotierende Führungsbahn 23a vorhanden, über welche die angetriebene Schwenkbewegung des Ausstoßhebels 7 um die Schwenkachse S realisierbar ist. Hierzu weist der Ausstoßhebel 7 einen Stützfuß 7b mit einer Rolle 7c auf. Bei der angetriebenen Rotation des Steuerrades 23 wird der Ausstoßhebel 7 über die Abstützung der Rolle 7c auf der Führungsbahn 23a nach außen verschwenkt bzw. wieder in eine zurückgeschwenkte Position gebracht.

In Figur 10 ist eine alternative erfindungsgemäße Anordnung für ein Ausstoßen von z.B. relativ breiten Schubladen gezeigt. In zwei Aufnahmeflanschen 24, 25 sind Nuten 24a, 25a vorhanden, die zum Einschieben der Enden der Traversen 8a, 8b oben einseitig offen ausgestaltet sind. Dadurch können die Enden der Traversen 8a, 8b beispielsweise gemäß Pfeil P3 in die Aufnahmeflansche 24, 25 eingeschoben werden und darin z.B. mit einem Klemmsitz fixiert werden. Die im lichten Abstand L zueinander in etwa parallel verlaufenden Traversen 8a, 8b sind in Figur 10 unterbrochen gezeigt, wobei jeweils auch eine Abdeckkappe des Gehäuses der beiden Ausstoßvorrichtungen 6 nicht dargestellt ist. Die Ausstoßvorrichtungen 6 umfassen jeweils einen separaten Grundkörper 10 mit jeweils einem über einen separaten Elektromotor 21 angetriebenen Ausstoßhebel 7. Die Bewegungsübertragung vom Elektromotor 21 auf den Ausstoßhebel 7 erfolgt entsprechend der in Figur 9 gezeigten Anordnung, wobei die beiden Ausstoßvorrichtungen 6 in Figur 10 spiegelbildlich zueinender ausgestaltet ist. Die beiden Ausstoßhebel 7 in Figur 10 bewegen sich daher beim Verschwenken aus der dargestellten Ruheposition bei der angetriebenen Bewegung in entgegengesetzter Schwenkrichtung.

Jede Aufnahmeflansch 24, 25 ist auf einer Außenseite, die der Aufnahmenut 24a bzw. 25a gegenüber liegt, jeweils mit zwei Dübelelementen 24b, 25b versehen. Die Dübelelemente 24b, 25b dienen zur Fixierung der Aufnahmeflansche 24, 25 an einem entsprechenden Möbelabschnitt mit zwei zu den Dübelelementen 24b, 25b passenden Bohrungen, in welchen die Dübelelemente 24b, 25b beispielsweise eingeklebt oder eingepresst fixiert werden können. Grundsätzlich können die Aufnahmeflansche 24, 25 aber auch auf andere Weise beispielsweise durch Anschrauben an einem Möbelteilabschnitt befestigt werden. Insbesondere sind die Aufnahmeflansche 24, 25 als Kunststoffteile ausgestaltet.

In den Aufnahmeflanschen 24, 25 sind jeweils Bohrungen 24c, 25c mit Innengewinde und dazugehöriger Einstellschraube 26, 27 ausgebildet. Mit den Einstellschrauben 26, 27, welche durch Eindrehen auf die beiden Endabschnitte der Traverse 8a wirken, kann die zu den Ausstoßhebeln 7 nähere obere Traverse 8a nach vorne bzw. nach hinten verstellt werden. Die untere Traverse 8b bleibt hingegen fix in der Aufnahmenut 24a, 25a. Mit der unterschiedlichen Einstellung der Traverse 8a kann beispielsweise ein Frontspalt bei geschlossener Schublade 3, deren Rückwand an den zurückgeklappten Ausstoßhebeln 7 gemäß z.B. Figur 10 anliegt, eingestellt werden. Die vergleichsweise geringfügige Verdrehung der oberen Traverse 8a gegenüber der unteren Traverse 8b hat keinen Einfluss auf die Wirkung der Ausstoßvorrichtung 6. Die beiden Grundkörper 10 gemäß Figur 10 sind entsprechend der Anordnung des Grundkörpers 10 aus Figur 9 jeweils mit Anbringbacken 11 bis 14 versehen.

Der Grundkörper 10 der Ausstoßvorrichtung 6 kann erfindungsgemäß prinzipiell auch indirekt an den Traversen 8a, 8b angebracht werden, zum Beispiel an einem Zwischenteil lösbar angebracht sein, z.B. eingeklipst, wobei das Zwischenteil selbst insbesondere an den Traversen 8a, 8b aufgesteckt oder auf andere Art an diesen lösbar angebracht ist.

In Figur 11 ist ein zweiteiliger Ausstoßhebel 7 mit einem Oberteil 28 und einem Grundteil 29 dargestellt, wobei die beiden Teile 28, 29 zueinander verstellbar sind, z.B. das Oberteil 28 gemäß Pfeil P3 um die Schwenkachse S des Ausstoßhebels 7. Das Oberteil 28 trägt eine Kontaktrolle 7d zum Kontakt mit einem Gegenabschnitt beim Ausstoßvorgang und das Grundteil 29 weist einen Stützfuß 7b mit einer Rolle 7c zum Abstützen an einer Führungsbahn eines Steuerrads (nicht gezeigt) auf. Zwischen zwei Bohrungen 30 in dem Oberteil 28 und dem Grundteil 29 kann z.B. mit einer Schraubenfeder (nicht gezeigt) oder einer Schraube (nicht gezeigt) im Grundteil 29 der Abstand zwischen den beiden Hebelteilen 28 und 29 justiert werden, beispielsweise um einen Schließspalt beim geschlossenen bewegbaren Möbelteil einzustellen.

### Bezugszeichenliste

- 1: Möbel
- 2: Korpus
- 2a: Rückwand
- 2b: Seitenwand
- 2c: Seitenwand
- 3: Schublade
- 3a: Frontpartie
- 3b: Rückwand
- 4: Ausziehführung
- 5: Frontspalt
- 6: Ausstoßvorrichtung
- 7: Ausstoßhebel
- 7a: Anlageseite
- 7b: Stützfuß
- 7c: Rolle
- 7d: Kontaktrolle
- 8a: Traverse
- 8b: Traverse
- 9a: Aufnahmeflansch
- 9b: Aufnahmeflansch
- 10: Grundkörper
- 11: Anbringbacken
- 12: Anbringbacken
- 13: Anbringbacken
- 14: Anbringbacken
- 15: Aufnahmeklammer
- 16: Aufnahmeklammer
- 17: Aufnahmeklammer
- 18: Aufnahmeklammer
- 19: Bohrung
- 20: Rahmen
- 21: Elektromotor
- 22: Getriebe
- 23: Steuerrad
- 23a: Führungsbahn
- 24: Aufnahmeflansch
- 24a: Aufnahmenut
- 25: Aufnahmeflansch
- 25a: Aufnahmenut
- 26: Einstellschraube
- 27: Einstellschraube
- 28: Oberteil
- 29: Grundteil
- 30: Bohrung

## Patentansprüche

1. Montageeinrichtung zum Anbringen mindestens einer Vorrichtung (6) zur Bewegungsbeeinflussung eines Möbelteils (3), das an einem feststehenden Möbelteil (2) angetrieben bewegbar aufgenommen ist, **dadurch gekennzeichnet, dass** Befestigungsmittel vorgesehen sind, mit wenigstens zwei im lichten Abstand getrennt zueinander verlaufenden länglichen Profilen (8a, 8b), an denen die Vorrichtung (6) zur Bewegungsbeeinflussung anbringbar ist, wobei der lichte Abstand durch einen freien Raum zwischen den Profilen unter Bereitstellung eines materialfreien Zwischenbereichs der Profile ausgebildet wird.

2. Montageeinrichtung nach Anspruch 1, **dadurch gekennzeichnet, dass** die Profile (8a, 8b) derart ausgebildet sind, dass die Vorrichtung (6) zur Bewegungsbeeinflussung an einer von mehreren möglichen Stellen an den Profilen (8a, 8b) fixierbar ist.

3. Montageeinrichtung nach Anspruch 1 oder 2, **dadurch gekennzeichnet, dass** die Profile (8a, 8b) im Wesentlichen parallel verlaufen und an ihren Enden in Flanschteilen (9a, 9b) aufgenommen sind.

4. Montageeinrichtung nach einem der vorhergehenden Ansprüche, **dadurch gekennzeichnet, dass** die Flanschteile (9a, 9b) gegenüberliegend an Möbelabschnitten eines Möbelteils (2, 3) angeordnet sind, in denen die Enden der Profile (8a, 8b) fixierbar sind.

5. Montageeinrichtung nach einem der vorhergehenden Ansprüche, **dadurch gekennzeichnet, dass** die Flanschteile (9a, 9b) aus flachen Wandabschnitten bestehen, an denen Aufnahmen (15, 16, 17, 18) zur lösbaren Anbringung der Enden der Profile (8a, 8b) ausgebildet sind, insbesondere zum Einklipsen der Enden der Profile (8a, 8b).

6. Montageeinrichtung nach einem der vorhergehenden Ansprüche, **dadurch gekennzeichnet, dass** die Längsachsen der Profile (8a, 8b), die gemeinsam die Anbringung einer Vorrichtung (6) zur Bewegungsbeeinflussung ermöglichen, im Wesentlichen entweder parallel horizontal oder im Wesentlichen parallel vertikal verlaufen.

7. Montageeinrichtung nach einem der vorhergehenden Ansprüche, **dadurch gekennzeichnet, dass** die Längsachsen der Profile (8a, 8b), die gemeinsam die Anbringung einer Vorrichtung (6) zur Bewegungsbeeinflussung ermöglichen, sich kreuzen.

8. Montageeinrichtung nach einem der vorhergehenden Ansprüche, **dadurch gekennzeichnet, dass** die Profile (8a, 8b) elektrisch leitend für eine elektrische Versorgung der daran angebrachten Vorrichtung (6) zur Bewegungsbeeinflussung ausgebildet sind.

9. Montageeinrichtung nach einem der vorhergehenden Ansprüche, **dadurch gekennzeichnet, dass** die Profile (8a, 8b) und oder der Ausstoßhebel (7) ausgebildet sind, eine Verstellung eines Schließspalt zu ermöglichen.

10. Vorrichtung zur Bewegungsbeeinflussung eines Möbelteils (3), das an einem feststehenden Möbelteil (2) angetrieben bewegbar aufgenommen ist, **dadurch gekennzeichnet, dass** die Vorrichtung (6) über Anbringmittel (11, 12, 13, 14) zur Anbringung an einer Montageeinrichtung nach einem der vorhergehenden Ansprüche verfügt.

11. Vorrichtung nach Anspruch 10, **dadurch gekennzeichnet, dass** die Anbringmittel (11, 12, 13, 14) derart ausgestaltet sind, dass die Vorrichtung (6) zur Bewegungsbeeinflussung an der Montageeinrichtung aufklipsbar ist.

12. Vorrichtung nach Anspruch 10 oder 11, **dadurch gekennzeichnet, dass** die Vorrichtung (6) zur Bewegungsbeeinflussung einen Grundkörper (10) umfasst, der über randseitig daran vorhandene Anbringmittel (11, 12, 13, 14) an der Montageeinrichtung anbringbar ist.

13. Vorrichtung nach einem der Ansprüche 10 bis 12, **dadurch gekennzeichnet, dass** die Anbringmittel (11, 12, 13, 14) über Abschnitte verfügen, mit denen ein Verschieben des an den Profilen (8a, 8b) aufgeklipsten Grundkörpers (10) entlang der Profile (8a, 8b) erschwert ist.

14. System zur Bewegungsbeeinflussung eines Möbelteils (3) bestehend aus einer Montageeinrichtung nach einem der vorhergehenden Ansprüche 1 bis 9 und aus einer Vorrichtung (6) zur Bewegungsbeeinflussung nach einem der vorhergehenden Ansprüche 10 bis 13.

15. System nach Anspruch 14, **dadurch gekennzeichnet, dass** die Baugröße des Grundkörpers (10) der Vorrichtung (6) zur Bewegungsbeeinflussung so abgestimmt ist, dass der Grundkörper (10) im an der Montageeinrichtung angebrachten Zustand sich im Wesentlichen zwischen den im lichten Abstand verlaufenden Profilen (8a, 8b) erstreckt.

16. Möbel mit einem bewegbaren Möbelteil (3), das an einem feststehenden Möbelteil (2) aufgenommen ist, wobei das Möbel eine Montageeinrichtung nach einem der vorhergehenden Ansprüche 1 bis 9, eine Vorrichtung (6) zur Bewegungsbeeinflussung nach einem der vorhergehenden Ansprüche 10 bis 13 und/oder ein System nach einem der vorhergehenden Ansprüche 14 und 15 aufweist.

## Claims

1. Mounting fixture for attaching at least one device (6) for controlling the movement of a furniture part (3) which is received on a stationary furniture part (2) so as to be movable in a driven manner, **characterised in that** securing means are provided, with at least two elongated profiles (8a, 8b) running separately from one another at a clear distance, on which the device (6) for controlling the movement can be attached, wherein the clear distance is formed by a free space between the profiles providing a material-free intermediate area of the profiles.

2. Mounting fixture according to claim 1, **characterised in that** the profiles (8a, 8b) are designed such that the device (6) for controlling the movement can be fixed to the profiles (8a, 8b) at one of a plurality of possible points.

3. Mounting fixture according to claim 1 or 2, **characterised in that** the profiles (8a, 8b) extend substantially in parallel and are received at their ends in flange parts (9a, 9b).

4. Mounting fixture according to any one of the preceding claims, **characterised in that** the flange parts (9a, 9b) are arranged opposite one another on furniture sections of a furniture part (2, 3) in which the ends of the profiles (8a, 8b) can be fixed.

5. Mounting fixture according to any one of the preceding claims, **characterised in that** the flange parts (9a, 9b) consist of flat wall sections on which mounts (15, 16, 17, 18) are formed for releasably attaching the ends of the profiles (8a, 8b), in particular for clipping in the ends of the profiles (8a, 8b).

6. Mounting fixture according to any one of the preceding claims, **characterised in that** the longitudinal axes of the profiles (8a, 8b), which jointly allow the attachment of the device (6) for controlling the movement, extend either substantially parallel horizontally or substantially parallel vertically.

7. Mounting fixture according to any one of the preceding claims, **characterised in that** the longitudinal axes of the profiles (8a, 8b), which jointly allow the attachment of a device (6) for controlling the movement, intersect with one another.

8. Mounting fixture according to any one of the preceding claims, **characterised in that** the profiles (8a, 8b) are designed to be electrically conductive for supplying electricity to the device (6) attached thereto for controlling the movement.

9. Mounting fixture according to any one of the preceding claims, **characterised in that** the profiles (8a, 8b) and/or the ejection lever (7) are designed to allow the adjustment of a closing gap.

10. Device for controlling the movement of a furniture part (3) which is received on a stationary furniture part (2) so as to be movable in a driven manner, **characterised in that** the device (6) has attachment mechanisms (11, 12, 13, 14) for attaching to a mounting fixture according to any one of the preceding claims.

11. Device according to claim 10, **characterised in that** the attachment mechanisms (11, 12, 13, 14) are designed such that the device (6) for controlling the movement can be clipped onto the mounting fixture.

12. Device according to claim 10 or 11, **characterised in that** the device (6) for controlling the movement comprises a basic element (10) which can be attached to the mounting fixture via attachment mechanisms (11, 12, 13, 14) that are provided thereon on the edge side.

13. Device according to any one of claims 10 to 12, **characterised in that** the attachment mechanisms (11, 12, 13, 14) have sections which hinder displacement of the basic element (10), which is clipped onto the profiles (8a, 8b), along the profiles (8a, 8b).

14. System for controlling the movement of a furniture part (3) consisting of a mounting fixture according to any one of the preceding claims 1 to 9 and a device (6) for controlling the movement according to any one of the preceding claims 10 to 13.

15. System according to claim 14, **characterised in that** the overall size of a basic element (10) of the device (6) for controlling the movement is adapted such that the basic element (10) extends, when attached to the mounting fixture, substantially between the profiles (8a, 8b) extending with a clear distance between them.

16. Piece of furniture with a movable furniture part (3) which is received on a stationary furniture part (2), wherein the piece of furniture has a mounting fixture according to any one of the preceding claims 1 to 9, a device (6) for controlling the movement according to any one of the preceding claims 10 to 13 and/or a system according to any one of the preceding claims 14 and 15.

## Revendications

1. Dispositif de montage pour l'installation d'au moins un dispositif (6) permettant d'influencer le mouvement d'un élément de meuble (3) qui est reçu mobile par entraînement sur un élément de meuble fixe (2), **caractérisé en ce que** des moyens de fixation sont prévus, comprenant au moins deux profilés allongés (8a, 8b) qui s'étendent en étant séparés l'un de l'autre par un dégagement, et sur lesquels peut être installé le dispositif (6) permettant d'influencer le mouvement, le dégagement étant formé par un espace libre entre les profilés en ménageant une zone intermédiaire des profilés exempte de matériau.

2. Dispositif de montage selon la revendication 1, **caractérisé en ce que** les profilés (8a, 8b) sont conçus de telle manière que le dispositif (6) permettant d'influencer le mouvement peut être fixé sur les profilés (8a, 8b) en un emplacement parmi plusieurs emplacements possibles.

3. Dispositif de montage selon la revendication 1 ou 2, **caractérisé en ce que** les profilés (8a, 8b) s'étendent essentiellement parallèlement et sont reçus à leurs extrémités dans des parties de bride (9a, 9b).

4. Dispositif de montage selon l'une des revendications précédentes, **caractérisé en ce que** les parties de bride (9a, 9b) sont agencées à l'opposé l'une de l'autre sur des sections de meuble d'un élément de meuble (2, 3) dans lesquelles les extrémités des profilés (8a, 8b) peuvent être fixées.

5. Dispositif de montage selon l'une des revendications précédentes, **caractérisé en ce que** les parties de bride (9a, 9b) sont constituées de sections de paroi plates sur lesquelles sont formés des logements (15, 16, 17, 18) destinés à l'installation détachable des extrémités des profilés (8a, 8b), en particulier pour le clipsage des extrémités des profilés (8a, 8b).

6. Dispositif de montage selon l'une des revendications précédentes, **caractérisé en ce que** les axes longitudinaux des profilés (8a, 8b), qui conjointement permettent l'installation d'un dispositif (6) permettant d'influencer le mouvement, s'étendent soit essentiellement parallèlement et horizontalement soit essentiellement parallèlement et verticalement.

7. Dispositif de montage selon l'une des revendications précédentes, **caractérisé en ce que** les axes longitudinaux des profilés (8a, 8b), qui conjointement permettent l'installation d'un dispositif (6) permettant d'influencer le mouvement, se croisent.

8. Dispositif de montage selon l'une des revendications précédentes, **caractérisé en ce que** les profilés (8a, 8b) sont conducteurs d'électricité pour une alimentation électrique du dispositif (6) permettant d'influencer le mouvement installé dessus.

9. Dispositif de montage selon l'une des revendications précédentes, **caractérisé en ce que** les profilés (8a, 8b) et/ou le levier d'éjection (7) sont conçus pour permettre un réglage d'une fente de fermeture.

10. Dispositif permettant d'influencer le mouvement d'un élément de meuble (3) reçu mobile par entraînement sur un élément de meuble fixe (2), **caractérisé en ce que** le dispositif (6) dispose de moyens d'installation (11, 12, 13, 14) pour l'installation sur un dispositif de montage selon l'une des revendications précédentes.

11. Dispositif selon la revendication 10, **caractérisé en ce que** les moyens d'installation (11, 12, 13, 14) sont conçus de telle sorte que le dispositif (6) permettant d'influencer le mouvement peut être clipsé sur le dispositif de montage.

12. Dispositif selon la revendication 10 ou 11, **caractérisé en ce que** le dispositif (6) permettant d'influencer le mouvement comprend un corps de base (10) qui peut être installé sur le dispositif de montage à l'aide de moyens d'installation (11, 12, 13, 14) présents côté bord sur ce dernier.

13. Dispositif selon l'une quelconque des revendications 10 à 12, **caractérisé en ce que** les moyens d'installation (11, 12, 13, 14) disposent de parties qui permettent de rendre plus difficile un déplacement du corps de base (10) clipsé sur les profilés (8a, 8b) le long des profilés (8a, 8b).

14. Système permettant d'influencer le mouvement d'un élément de meuble (3) constitué d'un dispositif de montage selon l'une des revendications 1 à 9 et d'un dispositif (6) permettant d'influencer le mouvement selon l'une des revendications 10 à 13.

15. Système selon la revendication 14, **caractérisé en ce que** la taille du corps de base (10) du dispositif (6) permettant d'influencer le mouvement est adaptée de telle façon que le corps de base (10), une fois installé sur le dispositif de montage, s'étend essentiellement entre les profilés (8a, 8b) s'étendant dans le dégagement.

16. Meuble comprenant un élément de meuble mobile (3) reçu sur un élément de meuble fixe (2), le meuble comprenant un dispositif de montage selon l'une des revendications 1 à 9, un dispositif (6) permettant d'influencer le mouvement selon l'une des revendications 10 à 13 et/ou un système selon l'une des revendications 14 et 15.
